# EUROPÄISCHE PATENTANMELDUNG

(11) **EP 4 596 123 A1**
(43) Veröffentlichungstag der Anmeldung: **06.08.2025**
(21) Anmeldenummer: 25154587.7
(22) Anmeldetag: 29.01.2025
(51) Int. Cl.: B08B 3/02

(54) **VENTILANORDNUNG UND VERFAHREN ZUM HERSTELLEN EINER VENTILANORDNUNG**

(30) Priorität: 01.02.2024 DE 102024102832; 09.02.2024 DE 102024103655
(71) Anmelder: Suttner GmbH, 32657 Lemgo (DE)
(72) Erfinder: MERTIN, Iwan, 32049 Herford (DE)
(74) Vertreter: Von Rohr Patentanwälte Partnerschaft mbB

(57) **Zusammenfassung**

Die vorliegende Erfindung betrifft eine Ventilanordnung (1), die mit einer Flüssigkeit unter hohem Druck, insbesondere von einem Hochdruckreiniger bzw. einer Pumpe, versorgbar und wahlweise in einem Förder- oder Bypassbetrieb betreibbar ist, sowie ein Verfahren zum Herstellen einer solchen Ventilanordnung. Die Ventilanordnung weist ein Sperrventil (3) und ein Bypassventil (7) auf. Vorschlagsgemäß sind das Sperrventil und das Bypassventil koaxial angeordnet. Gemäß einem weiteren Aspekt weist das Gehäuse (2) der Ventilanordnung einen sich entlang einer Längsachse erstreckenden Kanal auf (8), in dem das Sperrventil und das Bypassventil angeordnet sind. Gemäß einem weiteren Aspekt ist das Sperrventil beweglich in dem Gehäuse angeordnet.

## Beschreibung

Die vorliegende Erfindung betrifft eine Ventilanordnung nach dem Oberbegriff des Anspruchs 1 und ein Verfahren zum Herstellen einer Ventilanordnung nach dem Oberbegriff des Anspruchs 15.

Die vorschlagsgemäße Ventilanordnung ist insbesondere zur Verwendung als sogenanntes Umlaufventil bzw. Unloader-Ventil in bzw. mit einem Hochdruckreiniger geeignet.

Hochdruckreiniger werden üblicherweise für Reinigungszwecke eingesetzt. Dabei wird eine Flüssigkeit, insbesondere Wasser, von einer Hochdruckpumpe unter Druck gesetzt und üblicherweise über eine angeschlossene Abgabevorrichtung wie eine Ventilpistole und/oder Düse ausgegeben.

Die vorliegende Erfindung betrifft also insbesondere das Feld der Hochdruckreiniger mit einer Ventilanordnung bzw. einem sogenannten Umlaufventil bzw. Unloader-Ventil, das über einen Bypass einen alternativen Ab- bzw. Rückfluss der Flüssigkeit ermöglicht, so dass bei Schließen der Ventilpistole bzw. Düse und weiterlaufender Pumpe die Pumpe nicht oder jedenfalls nicht mit voller Kraft bzw. Maximaldruck gegen die geschlossene Ventilpistole bzw. Düse arbeitet. Vorzugsweise ist die Flüssigkeit bei weiterlaufender Pumpe im Kreislauf förderbar.

Die EP 1 854 558 A2 zeigt eine derartige Ventilanordnung. Die Ventilanordnung weist einen Einlass und einen Auslass auf, die durch eine Versorgungsleitung miteinander verbunden sind. In der Versorgungsleitung ist ein als Rückschlagventil ausgebildetes Sperrventil angeordnet, welches im Förderbetrieb von der Flüssigkeit durchströmt wird und im Bypassbetrieb schließt. Im Bypassbetrieb ist ein Bypassventil der Ventilanordnung geöffnet, so dass die Flüssigkeit im Bypassbetrieb über eine Bypassleitung von der Ventilanordnung abgeleitet werden kann. Weiter weist die Ventilanordnung einen Steuerkanal auf, über den ein Schaltkolben zum Öffnen des Bypassventils mit der Versorgungsleitung bzw. dem Rückschlagventil fluidisch verbunden ist. Das Bypassventil ist senkrecht zu dem Sperrventil angeordnet.

Die EP 4 086 491 A1 zeigt ebenfalls eine derartige Ventilanordnung.

Die Herstellung der bekannten Ventilanordnungen gestaltet sich verhältnismäßig aufwendig, da die Ventilanordnungen bzw. deren Gehäuse vergleichsweise kompliziert aufgebaut sind. So muss das Gehäuse beispielsweise von mehreren Seiten bearbeitet werden und ein Steuerkanal bzw. Verbindungskanal für das Bypassventil gebohrt werden. Insbesondere bei der Bohrung des üblicherweise recht schmalen Steuerkanals/Verbindungskanals muss sehr genau gearbeitet werden, da es ansonsten leicht zu Fehlfunktionen und/oder Verstopfungen kommen kann. Zudem ist das Gehäuse nur durch Warmpressen herstellbar, was die Freiheit bei der Auswahl des Gehäusematerials stark einschränkt.

Des Weiteren kann es beim Betrieb der Ventilanordnungen leicht zu Verstopfungen des Steuerkanals/Verbindungskanals kommen

Der vorliegenden Erfindung liegt die Aufgabe zugrunde, eine Lösung anzugeben, bei der die vorgenannten Nachteile überwunden werden.

Insbesondere liegt der vorliegenden Erfindung die Aufgabe zugrunde, eine Lösung anzugeben, durch die eine einfachere, kostengünstigere, weniger fehleranfällige, schnellere und/oder effizientere Herstellung einer gattungsgemäßen Ventilanordnung ermöglicht wird und/oder durch die eine größere Freiheit bei der Auswahl des Gehäusematerials ermöglicht wird und/oder durch die ein weniger fehleranfälliger und/oder wartungsarmer Betrieb der Ventilanordnung ermöglicht wird.

Die der Erfindung zugrunde liegende Aufgabe wird durch eine Ventilanordnung gemäß Anspruch 1 oder ein Verfahren gemäß Anspruch 15 gelöst. Vorteilhafte Weiterbildungen sind Gegenstand der Unteransprüche.

Eine erfindungsgemäße Ventilanordnung ist mit einer Flüssigkeit unter hohem Druck, insbesondere von einem Hochdruckreiniger bzw. einer Pumpe, versorgbar und wahlweise in einem Förderbetrieb oder einem Bypassbetrieb betreibbar.

Die Ventilanordnung weist ein Gehäuse mit einem Einlass zur Zuleitung der Flüssigkeit zu der Ventilanordnung, einem Hauptauslass zur Abgabe der Flüssigkeit von der Ventilanordnung im Förderbetrieb und einem Nebenauslass zur Abgabe der Flüssigkeit von der Ventilanordnung im Bypassbetrieb auf.

Weiter weist die Ventilanordnung ein zwischen dem Einlass und dem Hauptauslass angeordnetes, insbesondere als Rückschlagventil ausgebildetes, Sperrventil auf, das im Förderbetrieb von der Flüssigkeit durchströmt wird und im Bypassbetrieb geschlossen ist.

Außerdem weist die Ventilanordnung ein zwischen dem Einlass und dem Nebenauslass angeordnetes, insbesondere als Überdruckventil ausgebildetes, Bypassventil auf, das im Förderbetrieb geschlossen ist und im Bypassbetrieb von der Flüssigkeit durchströmt wird.

Gemäß einem ersten Aspekt sind das Sperrventil und das Bypassventil koaxial angeordnet.

Gemäß einem weiteren, auch unabhängig realisierbaren Aspekt weist das Gehäuse einen sich entlang einer Längsachse erstreckenden Kanal auf, in dem das Sperrventil und das Bypassventil angeordnet sind.

Durch die koaxiale Anordnung des Sperrventils und des Bypassventils bzw. die Anordnung des Sperrventils und des Bypassventils in einem sich entlang einer Längsachse erstreckenden Kanal wird ein vereinfachter Aufbau der Ventilanordnung bzw. des Gehäuses erreicht. Insbesondere kann auf einen Steuerungskanal bzw. Verbindungskanal zur Steuerung des Bypassventils bzw. zur Verbindung des Bypassventils bzw. eines Umschaltkolbens des Bypassventils mit dem Sperrventil verzichtet werden. Hierdurch werden weitere Vorteile bei der Herstellung und/oder Montage der Ventilanordnung erreicht. So kann beispielsweise das Gehäusematerial frei gewählt werden und das Gehäuse der Ventilanordnung ist auf einer modernen Drehbank aus einem Halbzeug herstellbar. Des Weiteren werden Störungen im Betrieb, insbesondere eine Verstopfung des Steuerungskanals bzw. Verbindungskanals bzw. dadurch bedingte Fehler oder Probleme, vermieden.

Gemäß einem weiteren, auch unabhängig realisierbaren Aspekt ist das Sperrventil beweglich in dem Gehäuse angeordnet. Hierdurch kann die Funktion einer (automatischen) Druckabsenkung auf der Auslassseite des Sperrventils beim Umschalten vom Förderbetrieb in den Bypassbetrieb realisiert werden. Durch die Druckabsenkung werden hohe Drücke und damit verbundene Belastungen auf der Hauptauslassseite des Sperrventils, also typischerweise in einer an den Hauptauslass angeschlossenen Ventilpistole und/oder Düse oder sonstigen Abgabevorrichtung eines Hochdruckreinigers bzw. deren Schläuche und/oder Leitungen, vermieden. Durch die vorschlagsgemäße Ventilanordnung bzw. deren Verwendung in einem Hochdruckreiniger wird also ein materialschonender und/oder verschleißarmer Betrieb des Hochdruckreinigers ermöglicht.

Das Sperrventil und das Bypassventil weisen insbesondere jeweils ein Ventilelement auf, wobei die Ventilelemente des Sperrventils und des Bypassventils koaxial zueinander angeordnet und/oder bewegbar sind. Dies ermöglicht insbesondere den bereits erwähnten vereinfachten Aufbau des Gehäuses der Ventilanordnung, wodurch entsprechende Vorteile erreicht werden.

Vorzugsweise weist die Ventilanordnung eine Umschalteinrichtung zum Öffnen des Bypassventils auf. Die Umschalteinrichtung ist vorzugsweise mehrteilig ausgebildet. Die mehrteilige Ausbildung der Umschalteinrichtung ist einer vereinfachten Herstellung und/oder Montage zuträglich.

Insbesondere ist die Umschalteinrichtung koaxial zu dem Sperrventil und/oder in dem Kanal angeordnet und/oder bewegbar. Dies ermöglicht einen platzsparenden Aufbau sowie einen einfachen Aufbau des Gehäuses, insbesondere einen Verzicht auf einen Steuerungskanal für das Bypassventil. Hierdurch werden wiederum entsprechende Vorteile erreicht, wie bereits erläutert.

Das Sperrventil ist vorzugsweise mit der Umschalteinrichtung, insbesondere einem Umschaltkolben der Umschalteinrichtung, gemeinsam bewegbar und/oder gekoppelt. Hierdurch wird insbesondere die bereits erwähnte Druckabsenkung ermöglicht, was mit entsprechenden Vorteilen verbunden ist.

Vorzugsweise ist das Sperrventil in der Umschalteinrichtung angeordnet und/oder umgibt die Umschalteinrichtung das Sperrventil. Dies ist platzsparenden und einem einfachen Aufbau des Gehäuses zuträglich.

Die Ventilanordnung ist vorzugsweise dazu ausgebildet, beim Umschalten vom Förderbetrieb in den Bypassbetrieb den Druck auf der dem Hauptauslass zugewandten Seite des Sperrventils abzusenken. Dies erfolgt insbesondere automatisch.

Das Bypassventil und das Sperrventil sind vorzugsweise derart miteinander gekoppelt, dass beim Umschalten vom Förderbetrieb in den Bypassbetrieb in einer

Umschaltphase das Bypassventil geöffnet ist und zugleich das Sperrventil zumindest teilweise geöffnet ist, sodass Flüssigkeit, insbesondere durch das Sperrventil, von der dem Hauptauslass zugewandten Seite des Sperrventils auf die dem Hauptauslass abgewandte Seite des Sperrventils fließen kann, insbesondere sodass der Druck auf der dem Hauptauslass zugewandten Seite des Sperrventils absinkt.

Durch die Druckabsenkung werden die vorgenannten Vorteile beim Betrieb eines Hochdruckreinigers mit der Ventilanordnung erreicht.

Die Ventilanordnung weist vorzugsweise ein Betätigungselement zum zumindest teilweise Öffnen des Sperrventils auf, insbesondere um den Druck auf der dem Hauptauslass zugewandten Seite des Sperrventils abzusenken.

Vorzugsweise ist das Sperrventil als Rückschlagventil ausgebildet, bei dem ein Ventilelement des Sperrventils durch eine Schließkraft in eine geschlossene Stellung vorgespannt ist, und ist das Betätigungselement dazu ausgebildet, das Ventilelement entgegen der Schließkraft in eine geöffnete Stellung zu bewegen, insbesondere beim Umschalten vom Förderbetrieb in den Bypassbetrieb.

Das Betätigungselement ermöglicht insbesondere die Druckabsenkungsfunktion der Ventilanordnung.

Das Betätigungselement ist vorzugsweise relativ zu dem Gehäuse fixiert. Dies ermöglicht bei einem einfachen Aufbau der Ventilanordnung bzw. einer einfachen Montage der Ventilanordnung eine Realisierung einer automatischen Druckabsenkung beim Umschalten vom Förderbetrieb in den Bypassbetrieb.

Vorzugsweise ist das Betätigungselement koaxial zu dem Sperrventil und/oder dem Bypassventil und/oder in dem Kanal angeordnet und/oder ist das Betätigungselement zwischen dem Sperrventil und dem Bypassventil angeordnet. Dies ist einem einfachen Aufbau einer Ventilanordnung mit automatischer Druckabsenkung beim Umschalten vom Förderbetrieb in den Bypassbetrieb zuträglich.

Es ist bevorzugt, dass das Betätigungselement koaxial zu der Umschalteinrichtung angeordnet ist und/oder die Umschalteinrichtung beweglich an dem Betätigungselement geführt ist. Vorzugsweise umgibt die Umschalteinrichtung das Betätigungselement und/oder ist das Betätigungselement in der Umschalteinrichtung angeordnet. Dies ist platzsparend und einem einfachen Aufbau zuträglich.

Das Gehäuse, die Umschalteinrichtung und/oder das Betätigungselement ist/sind vorzugsweise durch zerspanende Bearbeitung, insbesondere Drehen und/oder Bohren, aus einem Halbzeug hergestellt. Dies ermöglicht eine kostengünstige Herstellung und/oder Montage der Ventilanordnung. Außerdem können die Materialien für das Gehäuse, die Umschalteinrichtung und/oder das Betätigungselement frei gewählt bzw. für den jeweiligen Zweck optimiert werden.

Das Gehäuse besteht vorzugsweise aus Edelstahl oder Kunststoff. Dies ist einem kostengünstigen, effizienten und/oder weniger fehleranfälligen Herstellungsprozess zuträglich.

Gemäß einem weiteren, auch unabhängig realisierbaren Aspekt betrifft die vorliegende Erfindung auch ein Verfahren zum Herstellen einer Ventilanordnung, insbesondere wobei die Ventilanordnung wie voranstehend beschrieben ausgebildet ist.

Gemäß einem ersten Aspekt des Herstellungsverfahrens wird das Gehäuse der Ventilanordnung aus einem Halbzeug durch ein Verfahren zur zerspanenden Bearbeitung, insbesondere durch Drehen und/oder Bohren, hergestellt.

Gemäß einem anderen, auch unabhängig realisierbaren Aspekt des Herstellungsverfahrens wird das Gehäuse spritzgegossen.

Dies ermöglicht eine kostengünstige Herstellung und/oder Montage der Ventilanordnung. Außerdem können die Materialien für das Gehäuse, die Umschalteinrichtung und/oder das Betätigungselement frei gewählte bzw. für den jeweiligen Zweck optimiert werden.

Die vorgenannten Aspekte, Merkmale und Verfahrensschritte der vorliegenden Erfindung sowie die sich aus den Ansprüchen und der nachfolgenden Beschreibung ergebenden Aspekte, Merkmale und Verfahrensschritte der vorliegenden Erfindung können grundsätzlich unabhängig voneinander, aber auch in beliebiger Kombination bzw. Reihenfolge realisiert werden.

Weitere Aspekte, Vorteile, Merkmale und Eigenschaften der vorliegenden Erfindung ergeben sich aus den Ansprüchen und der nachfolgenden Beschreibung bevorzugter Ausführungsformen anhand der Figuren. Es zeigt:
- Fig. 1: eine vorschlagsgemäße Ventilanordnung in einer perspektivischen Ansicht;
- Fig. 2: die Ventilanordnung in einer perspektivischen, teilgeschnittenen Ansicht;
- Fig. 3: die Ventilanordnung in einem Schnitt in der XZ-Ebene aus Fig. 2;
- Fig. 4: eine Explosionsdarstellung des Innenlebens der Ventilanordnung;
- Fig. 5: die Ventilanordnung in einem Schnitt in der YZ-Ebene aus Fig. 2, wobei die Ventilanordnung sich im Förderbetrieb befindet;
- Fig. 6: die Ansicht aus Fig. 5, wobei die Ventilanordnung sich in einer Umschaltphase während des Umschaltens vom Förderbetrieb in den Bypassbetrieb befindet;
- Fig. 7: die Ansicht aus Fig. 5, wobei sich die Ventilanordnung, wobei die Ventilanordnung sich im Bypassbetrieb befindet;
- Fig. 8: eine Vergrößerung aus Fig. 5;
- Fig. 9: eine Vergrößerung aus Fig. 6; und
- Fig. 10: eine Vergrößerung aus Fig. 7.

In den teilweise nicht maßstabsgerechten, nur schematischen Figuren werden für gleiche, gleichartige oder ähnliche Bauteile und Komponenten dieselben Bezugszeichen verwendet, wobei entsprechende oder vergleichbare Eigenschaften oder Vorteile erreicht werden können, auch wenn von einer wiederholten Beschreibung abgesehen wird.

Fig. 1, 2 und 3 zeigen eine vorschlagsgemäße Ventilanordnung 1 in verschiedenen Ansichten. Fig. 4 zeigt eine Explosionsdarstellung des Innenlebens der Ventilanordnung 1.

Die Ventilanordnung 1 ist mit einer Flüssigkeit unter hohem Druck versorgbar und wahlweise in einem Förderbetrieb oder in einem Bypassbetrieb betreibbar. Die Flüssigkeit unter hohem Druck ist vorzugsweise Wasser oder ein sonstiges flüssiges Reinigungsmittel. Die Flüssigkeit wird der Ventilanordnung 1 vorzugsweise von einer Pumpe bzw. einem Hochdruckreiniger (beide nicht dargestellt) zugeleitet.

Ein "hoher Druck" im Sinne der vorliegenden Offenbarung ist insbesondere ein Druck von mehr als 20 bar oder mehr als 50 bar, insbesondere von 80 bar oder mehr. Die Ventilanordnung wird besonders bevorzugt bei einem Druck von 100 bar oder mehr und/oder höchstens 600 bar oder 500 bar betrieben.

Die Ventilanordnung 1 weist ein Gehäuse 2 auf. Vorzugsweise sind alle Komponenten und Bauteile der Ventilanordnung 1 in dem Gehäuse 2 aufgenommen oder an dem Gehäuse 2 angeordnet. Das Gehäuse 2 ist vorzugsweise einteilig ausgebildet.

Die Ventilanordnung 1 bzw. das Gehäuse 2 weist einen Einlass 3 zur Zuleitung der Flüssigkeit zu der Ventilanordnung 1, insbesondere von der Pumpe bzw. dem Kompressor des Hochdruckreinigers, und einen Hauptauslass 4 zur Abgabe der Flüssigkeit von der Ventilanordnung 1 auf. Im Förderbetrieb wird die über den Einlass 3 zugeführte Flüssigkeit über den Hauptauslass 4 abgegeben, insbesondere an eine Abgabevorrichtung des Hochdruckreinigers.

Des Weiteren weist die Ventilanordnung 1 bzw. das Gehäuse 2 einen Nebenauslass 5 zum Ableiten der Flüssigkeit von der Ventilanordnung 1 im Bypassbetrieb auf.

Die Ventilanordnung 1 weist ein insbesondere als Rückschlagventil, besonders bevorzugt Kugelrückschlagventil, ausgebildetes Sperrventil 6 auf. Das Sperrventil 6 ist zwischen dem Einlass 3 und dem Hauptauslass 4 angeordnet. Im Förderbetrieb ist das Sperrventil 6 geöffnet und wird von der Flüssigkeit durchströmt und im Bypassbetrieb ist das Sperrventil 6 geschlossen. Wenn das Sperrventil 6 geöffnet ist, ist also der Einlass 3 fluidisch mit dem Hauptauslass 4 verbunden und wenn das Sperrventil 6 geschlossen ist, ist der Einlass 3 fluidisch von dem Hauptauslass 4 getrennt.

Ferner weist die Ventilanordnung 1 ein insbesondere als Überdruckventil ausgebildetes Bypassventil 7 auf. Das Bypassventil 7 ist zwischen dem Einlass 3 und dem

Nebenauslass 5 angeordnet. Im Bypassbetrieb ist das Bypassventil 7 geöffnet und wird von der Flüssigkeit durchströmt und im Förderbetrieb ist das Bypassventil 7 geschlossen. Wenn das Bypassventil 7 geöffnet ist, ist also der Einlass 3 fluidisch mit dem Nebenauslass 5 verbunden und wenn das Bypassventil 7 geschlossen ist, ist der Einlass 3 fluidisch von dem Nebenauslass 5 getrennt.

Das Sperrventil 6 und das Bypassventil 7 sind insbesondere auch in Fig. 4 dargestellt.

Mit anderen Worten wird die über den Einlass 3 der Ventilanordnung 1 zugeleitete Flüssigkeit wahlweise bzw. je nach Betriebsart der Ventilanordnung bzw. je nach Stellung des Sperrventils 6 und des Bypassventils 7 über den Hauptauslass 4 oder den Nebenauslass 5 von der Ventilanordnung 1 abgegeben.

Im Folgenden wird zunächst die grundlegende Funktionsweise der Ventilanordnung 1 erläutert, bevor im Anschluss daran Merkmale und Besonderheiten detaillierter erläutert werden.

Bei Betrieb der Ventilanordnung 1 wird die Flüssigkeit der Ventilanordnung 1 über den Einlass 3 zugeführt bzw. zugeleitet.

Im Förderbetrieb durchströmt die Flüssigkeit das Sperrventil 6 und verlässt die Ventilanordnung 1 über den Hauptauslass 4. Das Sperrventil 6 wirkt hierbei vorzugsweise als Rückschlagventil, das durch die vom Einlass 3 in Richtung Hauptauslass 4 strömende Flüssigkeit automatisch geöffnet wird bzw. öffenbar ist. Ursächlich für das Öffnen des Sperrventils 6 ist vorzugsweise ein einlassseitig an dem Sperrventil 6 anstehender Flüssigkeitsdruck oder eine Druckdifferenz zwischen der dem Einlass 3 zugewandten Seite und der dem Hauptauslass 4 zugewandten Seite des Sperrventils 6 sein, die beispielsweise durch Entnahme von Flüssigkeit auf der dem Hauptauslass 4 zugewandten Seite erzeugt wird, also beispielsweise wenn eine Ventilpistole des Hochdruckreinigers betätigt wird.

Im Förderbetrieb ist das Sperrventil 6 also geöffnet, vorzugsweise wobei das Sperrventil 6 durch den Druck der Flüssigkeit offen gehalten wird.

Die Flüssigkeit steht dabei insbesondere unter einem hohen Druck von vorzugsweise 100 bar oder mehr, insbesondere 150 bar oder mehr, besonders bevorzugt 200 bar oder mehr, und/oder 700 bar oder weniger, insbesondere 600 bar oder weniger, besonders bevorzugt 500 bar oder weniger.

Der Volumenstrom der Flüssigkeit beträgt vorzugsweise 10 l/min oder mehr, insbesondere 15 l/min oder mehr, besonders bevorzugt 20 l/min oder mehr, und/oder 100 l/min oder weniger, vorzugsweise 75 l/min oder weniger. Alternativ oder zusätzlich beträgt der Volumenstrom der Flüssigkeit 40 l/min oder weniger, insbesondere 35 l/min oder weniger, besonders bevorzugt 30 l/min oder weniger.

Die Ventilanordnung 1 kann jedoch auch zum Betrieb bei höheren oder niedrigeren Drücken und/oder Volumenströmen ausgebildet sein bzw. ausgelegt werden.

Bei Betrieb der Ventilanordnung 1 ist vorzugsweise eine (nicht dargestellte) Ventilpistole oder sonstige Abgabevorrichtung zur Abgabe der Flüssigkeit an den Hauptauslass 4 angeschlossen.

Die Ventilpistole oder sonstige Abgabevorrichtung ist vorzugsweise manuell betätigbar, so dass die Abgabe der Flüssigkeit durch die Abgabevorrichtung unterbrochen bzw. verhindert werden kann. In diesem Fall kommt die Ventilanordnung 1 zum Einsatz.

Die Ventilanordnung 1 verhindert vorzugsweise, dass bei geschlossener Abgabevorrichtung bzw. gesperrtem Hauptauslass 4 (weiterhin) Flüssigkeit vom Einlass 3 zum Hauptauslass 4 bzw. zu der an dem Hauptauslass 4 angeschlossenen Abgabevorrichtung gefördert wird, um so ein unnötiges Arbeiten der Pumpe gegen die geschlossene Abgabevorrichtung und/oder einen zu hohen Druck und daraus resultierende Beschädigungen zu vermeiden. Zu diesem Zweck weist die Ventilanordnung 1 das bereits erwähnte Bypassventil 7 auf.

Im Bypassbetrieb ist das Sperrventil 6 geschlossen und das Bypassventil 7 geöffnet, wohingegen im Förderbetrieb das Sperrventil 6 geöffnet und das Bypassventil 7 geschlossen ist. Beide Ventile 6, 7 sind vorzugsweise in ihre geschlossene Position vorgespannt und in dieser Position gehalten, wenn die Ventilanordnung 1 nicht in Betrieb ist bzw. keine Flüssigkeit die Ventilanordnung 1 durchströmt.

Im Bypassbetrieb ist das Bypassventil 7 geöffnet, so dass die Flüssigkeit an dem Bypassventil 7 vorbei bzw. durch dieses zum Nebenauslass 5 gelangen kann bzw. gelangt und über dem Nebenauslass 5 von der Ventilanordnung 1 abgegeben werden kann bzw. wird.

Insbesondere kann die im Bypassbetrieb von dem Nebenauslass 5 abgegebene Flüssigkeit wieder einem Speicher und/oder der Pumpe zugeleitet werden, die der Ventilanordnung 1 über den Einlass 3 die Flüssigkeit zuführt, so dass die Flüssigkeit im Bypassbetrieb im Kreislauf gefördert wird. Hier sind jedoch auch andere Lösungen möglich, bei denen die Flüssigkeit von dem Nebenauslass 5 anderweitig abgegeben und nicht wieder der Ventilanordnung 1 zugeführt wird.

Vorschlagsgemäß sind das Sperrventil 6 und das Bypassventil 7 vorzugsweise koaxial angeordnet.

Eine koaxiale Anordnung insbesondere eine Anordnung, in der das Sperrventil 6 und das Bypassventil 7 entlang einer gemeinsamen Achse angeordnet sind.

Das Gehäuse 2 weist vorzugsweise einen Kanal 8 auf, der sich insbesondere entlang einer Längsachse L des Gehäuses 2 erstreckt. Vorzugsweise durchdringt der Kanal 8 das Gehäuse 2 vollständig.

Das Sperrventil 6 und das Bypassventil 7 sind vorzugsweise in dem Kanal 8 angeordnet.

Vorzugsweise sind das Sperrventil 6 und das Bypassventil 7 entlang der Längsachse L angeordnet.

Der Einlass 3, der Hauptauslass 4 und der Nebenauslass 5 sind vorzugsweise jeweils fluidisch mit dem Kanal 8 verbunden. Vorzugsweise mündet der Kanal 8 in den Hauptauslass 4 und/oder stellt der Hauptauslass 4 ein axiales Ende des Kanals 8 dar. Der Hauptauslass 4 und der Nebenauslass 5 sind vorzugsweise jeweils radial bzw. senkrecht zu dem Kanal 8 angeordnet und/oder stellen Abzweige des Kanals 8 dar. Der Hauptauslass 4 und der Nebenauslass 5 münden vorzugsweise in den Kanal 8.

Das Sperrventil 6 ist insbesondere als Rückschlagventil ausgebildet. Vorzugsweise weist das Sperrventil 6 ein bewegbares Ventilelement 9 auf. Insbesondere ist das Ventilelement 9 zwischen einer Öffnungsstellung, in der das Sperrventil 6 geöffnet ist, und einer Schließstellung, in der das Sperrventil 6 geschlossen ist, bewegbar. Das Ventilelement 9 ist vorzugweise kugelförmig. Insbesondere besteht das Ventilelement 9 aus Keramik.

Das Sperrventil 6 weist vorzugsweise eine Schließeinrichtung 10 auf, die eine Schließkraft auf das Ventilelement 9 ausübt bzw. durch die das Ventilelement 9 in die Schließstellung vorgespannt ist. Die Schließeinrichtung 10 ist vorzugsweise als Feder, insbesondere Schraubenfeder und/oder Druckfeder, ausgebildet.

Weiter weist das Sperrventil 6 vorzugsweise einen Ventilsitz 11 auf. In der Schließstellung liegt das Ventilelement 9 an dem Ventilsitz 11 an und in der Öffnungsstellung ist das Ventilelement 9 von dem Ventilsitz 11 abgehoben.

Vorzugweise weist das Sperrventil 6 ein Ventilgehäuse 12 auf. Das Ventilelement 9 und die Schließeinrichtung 10 sind vorzugsweise innerhalb des Ventilgehäuses 12 angeordnet. Das Ventilgehäuse 12 ist vorzugsweise hülsenartig ausgebildet. Vorzugsweise weist das Ventilgehäuse 12 außenseitig einen oder mehrere Kanäle 12A auf, durch die bei geöffnetem Sperrventil 6 Flüssigkeit strömen kann bzw. strömt.

Das Bypassventil 7 ist vorzugsweise als Überdruckventil ausgebildet. Vorzugsweise weist das Bypassventil 7 ein bewegbares Ventilelement 13 auf. Insbesondere ist das Ventilelement 13 zwischen einer Öffnungsstellung, in der das Bypassventil 7 geöffnet ist, und einer Schließstellung, in der das Bypassventil 7 geschlossen ist, bewegbar. Das Ventilelement 13 ist vorzugweise kugelförmig. Insbesondere besteht das Ventilelement 13 aus Keramik.

Das Bypassventil 7 weist vorzugsweise eine Schließeinrichtung 14 auf, die eine Schließkraft auf das Ventilelement 13 ausübt bzw. durch die das Ventilelement 13 in die Schließstellung und/oder gegen einen Ventilsitz 15 vorgespannt ist. Die Schließeinrichtung 14 weist vorzugsweise eine Schließfeder 14A, insbesondere Schraubenfeder, Druckfeder und/oder Stempelfeder, auf.

Die Schließkraft der Schließeinrichtung 14, insbesondere Schließfeder 14A, ist vorzugsweise einstellbar, insbesondere über eine Einstellung oder Festlegung der Vorkompression und/oder Länge der Schließfeder 14A. Dies kann beispielsweise über eine Mutter 22 oder dergleichen erfolgen. Die Position der Mutter 22 kann durch eine nicht dargestellte Handhabe einstellbar bzw. veränderbar sein. Hierdurch kann die Schließkraft an einen gewünschten Flüssigkeitsdruck, insbesondere einen Arbeitsdruck einer Pumpe, durch die die Ventilanordnung 1 mit (Hochdruck-)Flüssigkeit versorgt wird, angepasst werden bzw. ein (gewünschter) maximaler Betriebsdruck der Ventilanordnung 1 eingestellt werden.

Weiter weist das Bypassventil 7 vorzugsweise einen Ventilsitz 15 auf. In der Schließstellung liegt das Ventilelement 13 an dem Ventilsitz 15 an und in der Öffnungsstellung ist das Ventilelement 13 von dem Ventilsitz 15 abgehoben.

Das Bypassventil 7 bzw. die Schließeinrichtung 14 weist vorzugsweise einen Gegenkolben 14B auf. Das Ventilelement 9 ist vorzugsweise in dem Gegenkolben 14B gehalten und/oder darin bzw. daran angeordnet. Der Gegenkolben 14B ist vorzugsweise zur Übertragung der Schließkraft von der Schließfeder 14A auf das Ventilelement 13 ausgebildet.

Der Gegenkolben 14B ist vorzugweise in einem Führungsstück 14C geführt und/oder davon umgeben und/oder darin angeordnet. Das Führungsstück 14C weist vorzugsweise ein oder mehrere, insbesondere radiale, Löcher 14D bzw. Bohrungen auf, durch die Flüssigkeit hindurchtreten und insbesondere zum Nebenauslass 5 gelangen kann.

Des Weiteren weist das Bypassventil 7 vorzugsweise weitere nicht näher erläuterte Komponenten auf, insbesondere zur Befestigung des Bypassventils 7 und/oder zur Führung und/oder Festlegung von Komponenten, insbesondere der Schließeinrichtung 14, und/oder zur Übertragung der Schließkraft von der Schließfeder 14A auf das Ventilelement 13.

Das Bypassventil 7 bzw. die Schließeinrichtung 14 ist vorzugsweise zumindest teilweise und/oder im Wesentlichen wie in der EP 4 086 491 A1 beschrieben ausgebildet.

Die Ventilelemente 9, 13 des Sperrventils 6 und des Bypassventils 7 sind vorzugsweise koaxial zueinander angeordnet und/oder bewegbar. Insbesondere sind die Ventilelemente 9, 13 entlang der Längsachse L angeordnet und/oder bewegbar.

Eine koaxiale Anordnung des Sperrventils 6 und des Bypassventils 7 bzw. der Ventilelemente 9, 13 ist insbesondere eine Anordnung koaxial zu einer Bewegungsrichtung bzw. Bewegungsachse der Ventilelemente 9, 13 und/oder koaxial zu der Längsachse L.

Die Ventilanordnung 1 weist vorzugsweise eine Umschalteinrichtung 16 zum Öffnen des Bypassventils 7 auf. Die Umschalteinrichtung 16 ist vorzugsweise dazu ausgebildet, beim Umschalten vom Förderbetrieb in den Bypassbetrieb das Bypassventil 7, insbesondere automatisch, zu öffnen, insbesondere indem die Umschalteinrichtung 16 gegen das Ventilelement 13 drückt und somit das Ventilelement 13 von dem Ventilsitz 15 abhebt bzw. das Bypassventil 7 geöffnet.

Die Umschalteinrichtung 16 ist vorzugsweise in dem Kanal 8 und/oder koaxial zur Längsachse L angeordnet. Vorzugsweise ist die Umschalteinrichtung 16 bewegbar, insbesondere in dem Kanal 8 und/oder relativ zu dem Gehäuse 2. Insbesondere ist die Umschalteinrichtung 16 entlang der Längsachse L bewegbar.

Die Umschalteinrichtung 16 ist vorzugsweise an die dem Hauptauslass 4 zugewandte Seite des Sperrventils 6 fluidisch angeschlossen, sodass ein auf der dem Hauptauslass 4 zugewandten Seite des Sperrventil 6 anliegender bzw. auf das Sperrventil wirkender Druck auch (direkt) auf die Umschalteinrichtung 16 wirkt. Hierdurch kann insbesondere auf einen separaten Verbindungskanal bzw. Steuerkanal zur Steuerung des Bypassventils 7 verzichtet werden.

Ein Schließen einer an den Hauptauslass 4 angeschlossenen Abgabevorrichtung bewirkt vorzugsweise ein (automatisches) Schließen des Sperrventils 6 aufgrund der durch das Schließen der Abgabevorrichtung geänderten Druckverhältnisse. Gleichzeitig wird aufgrund der durch das Schließen der Abgabevorrichtung veränderten Druckverhältnisse vorzugsweise ein Druck bzw. eine Kraft auf die Umschalteinrichtung 16, insbesondere den nachfolgend erläuterten Umschaltkolben 17, ausgeübt, die eine Bewegung der Umschalteinrichtung 16, insbesondere in Richtung des Bypassventils 7 bzw. Ventilelements 13, auslöst, sodass das Ventilelement 13 vom Ventilsitz 15 abgehoben und das Bypassventil 7 geöffnet wird.

Insbesondere, wenn ein Flüssigkeitsaustritt am oder stromabwärts des Hauptauslasses 4 unterbrochen wird, beispielsweise weil eine angeschlossene Ventilpistole oder sonstige Abgabevorrichtung geschlossen wird, kommt es zu einer hauptauslassseitigen Druckerhöhung bzw. Druckspitze bzw. zu einem Druckimpuls. Hierdurch werden vorzugsweise ein Schließen des Sperrventils 6 und ein Öffnen des Bypassventils 7 bewirkt.

Die Umschalteinrichtung 16 ist vorzugsweise koaxial zu dem Sperrventil 6 und/oder dem Bypassventil 7 angeordnet und/oder bewegbar.

Die Umschalteinrichtung 16 vorzugsweise mehrteilig, insbesondere zweiteilig, ausgebildet. Mit anderen Worten weist die Umschalteinrichtung 16 vorzugsweise mehrere, insbesondere genau zwei, getrennte Bauteile auf. Durch die mehrteilige Ausbildung der Umschalteinrichtung 16 wird die Herstellung und/oder Montage der Ventilanordnung 1 erleichtert. Grundsätzlich ist es jedoch auch möglich, die Umschalteinrichtung 16 einteilig auszubilden.

Die Umschalteinrichtung 16 weist vorzugsweise einen Umschaltkolben 17 auf. Des Weiteren weist die Umschalteinrichtung 16 vorzugsweise einen Stößel 18 auf. Der Stößel 18 ist vorzugsweise zwischen dem Umschaltkolben 17 und dem Bypassventil 7 angeordnet. Der Stößel 18 ist also vorzugsweise ein Distanzstück und/oder dazu ausgebildet, eine Kraft von dem Umschaltkolben 17 auf das Bypassventil 7, besondere dessen Ventilelement 13, und/oder umgekehrt zu übertragen.

Die Umschalteinrichtung 16, der Umschaltkolben 17 und der Stößel 18 sind insbesondere auch in Fig. 4 dargestellt.

Der Umschaltkolben 17 und/oder der Stößel 18 sind vorzugsweise bewegbar, insbesondere in den Kanal 8 und/oder relativ zu dem Gehäuse 2. Vorzugsweise werden der Umschaltkolben 17 und der Stößel 18 beim Betrieb der Ventilanordnung 1 gemeinsam bzw. synchron bewegt.

Insbesondere ist die Ventilanordnung 1 dazu ausgebildet, dass beim Umschalten vom Förderbetrieb in den Bypassbetrieb bzw. Schließen einer daran angeschlossenen Ventilpistole oder sonstigen Abgabevorrichtung ein an der Umschalteinrichtung 16 bzw. dem Umschaltkolben 17 anliegender bzw. entstehender Differenzdruck die Umschalteinrichtung 16 bzw. den Umschaltkolben 17 in Bewegung setzt. Die Bewegung des Umschaltkolbens 17 bewirkt vorzugsweise eine, insbesondere mit dem Umschaltkolben 17 synchrone, Bewegung des Stößels 18. Die Bewegung des Stößels 18 wiederum resultiert vorzugsweise im Öffnen des Bypassventils 7 bzw. Abheben des Ventilelements 13 vom Ventilsitz 15 des Bypassventils 7.

Vorzugsweise ist das Sperrventil 6 beweglich in dem Gehäuse 2 bzw. dem Kanal 8 angeordnet. Insbesondere ist das Sperrventil 6 bzw. das Ventilgehäuse 12 mit der Umschalteinrichtung 16, besonders bevorzugt dem Umschaltkolben 17, gemeinsam bzw. synchron bewegbar und/oder gekoppelt. Das Sperrventil 6 ist vorzugsweise an/in der Umschalteinrichtung 16, insbesondere dem Umschaltkolben 17, fixiert.

Ganz besonders bevorzugt ist das Sperrventil 6, insbesondere das Ventilgehäuse 12, die Schließeinrichtung 10 und/oder das Ventilelement 9, in der Umschalteinrichtung 16 bzw. dem Umschaltkolben 17 angeordnet und/oder befestigt. Die Umschalteinrichtung 16, insbesondere der Umschaltkolben 17, umgibt vorzugsweise das Sperrventil 6, insbesondere das Ventilgehäuse 12, die Schließeinrichtung 10 und/oder das Ventilelement 9, insbesondere in radialer Richtung bzw. radial zur Längsachse L.

Der Umschaltkolben 17 ist vorzugsweise hülsenartig ausgebildet, insbesondere wobei das Sperrventil 6 in der Hülse aufgenommen bzw. angeordnet ist.

Vorzugsweise weist die Umschalteinrichtung 16, insbesondere der Umschaltkolben 17, den Ventilsitz 11 des Sperrventils 6 auf oder bildet diesen.

In diesem Sinne ist das Sperrventil 6 vorzugsweise in die Umschalteinrichtung 16 bzw. den Umschaltkolben 17 integriert.

Die Ventilanordnung 1 ist vorzugsweise dazu ausgebildet, beim Umschalten vom Förderbetrieb in den Bypassbetrieb, insbesondere also wenn eine hauptauslassseitig an die Ventilanordnung 1 angeschlossene Abgabevorrichtung geschlossen wird, den Druck auf der dem Hauptauslass 4 zugewandten Seite des Sperrventils 6 absenken. Diese Druckabsenkung erfolgt insbesondere automatisch.

Die Ventilanordnung 1 ist dabei bevorzugt dazu ausgebildet, den Druck auf der dem Hauptauslass 4 zugewandten Seite des Sperrventils 6 um 40 % oder mehr, insbesondere 60 % oder mehr, besonders bevorzugt etwa 80 % abzusenken. Besonders bevorzugt ist die Ventilanordnung dazu ausgebildet, den Druck auf der dem Hauptauslass 4 zugewandten Seite des Sperrventils 6 von bis zu etwa 500 bar auf bis zu etwa 100 bar abzusenken.

Die Druckabsenkung erfolgt insbesondere dadurch, dass während eines kurzen Zeitraums bzw. in einer Umschaltphase beim Umschalten vom Förderbetrieb in den Bypassbetrieb das Bypassventil 7 und das Sperrventil 6 gleichzeitig geöffnet sind, sodass Flüssigkeit von der dem Hauptauslass 4 zugewandten Seite des Sperrventil 6 auf die dem Hauptauslass 4 abgewandte Seite des Sperrventils 6 fließen kann, insbesondere über das Sperrventil 6. Das Bypassventil 7 und das Sperrventil 6 sind hierzu vorzugsweise entsprechend miteinander gekoppelt. Durch das Abfließen von Flüssigkeit über das Sperrventil 6 auf die dem Hauptauslass abgewandte Seite des Sperrventils 6 beim Umschalten vom Förderbetrieb in den Bypassbetrieb wird vorzugsweise der Druck auf der dem Hauptauslass 4 zugewandten Seite des Sperrventils 6 abgesenkt.

Eine Umschaltphase im Sinne der vorliegenden Offenbarung ist insbesondere eine Phase bzw. ein Zeitraum beim Umschalten vom Förderbetrieb in den Bypassbetrieb, in der sich die Ventilanordnung 1 weder im Förderbetrieb noch im Bypassbetrieb befindet. In der Umschaltphase ist also weder das Sperrventil 6 (dauerhaft) geöffnet und gleichzeitig das Bypassventil 7 (dauerhaft) geschlossen, noch ist das Sperrventil 6 (dauerhaft) geschlossen und gleichzeitig das Bypassventil 7 (dauerhaft) geöffnet. Stattdessen sind das Sperrventil 6 und das Bypassventil 7 zumindest in einem Teil der Umschaltphase gleichzeitig geöffnet. Vorzugsweise ist jedoch zu Beginn der Umschaltphase das Sperrventil 6 zunächst geschlossen ist, bevor es wieder geöffnet wird, was nachfolgend noch detailliert erläutert wird. Im Unterschied zum Bypassbetrieb befindet sich die Ventilanordnung 1 zu Beginn der Umschaltphase, während des Sperrventil 6 zunächst noch geschlossen ist, vorzugsweise nicht in einem stabilen bzw. stationären Zustand, sondern es befinden sich Teile der Ventilanordnung 1, insbesondere die Umschalteinrichtung 16, das Sperrventil 6 und/oder das Ventilelement 13 des Bypassventils 7, in Bewegung, sodass durch diese Bewegungen das Sperrventil 6 (automatisch) wieder geöffnet wird. Zum Ende der Umschaltphase wird das Sperrventil 6 vorzugsweise (automatisch) wieder geschlossen, sodass die Ventilanordnung 1 in den Bypassbetrieb übergeht.

Die Umschaltphase ist vorzugsweise und insbesondere im Gegensatz zum Förderbetrieb und zum Bypassbetrieb kein stabiler bzw. stationärer Betriebszustand der Ventilanordnung 1, sondern nur ein kurzer Zeitraum bzw. eine kurze Phase, der/die automatisch beendet wird bzw. nach dem/der die Ventilanordnung 1 automatisch in den Bypassbetrieb übergeht.

Die Ventilanordnung 1 weist vorzugsweise ein Betätigungselement 19 auf. Das Betätigungselement 19 ist insbesondere zum Öffnen des Sperrventils 6 bzw. Abheben des Ventilelements 9 von dem Ventilsitz 11, insbesondere entgegen der Schließkraft der Schließeinrichtung 10, ausgebildet. Das Betätigungselement 19 ist vorzugsweise dazu ausgebildet, beim Umschalten vom Förderbetrieb in den Bypassbetrieb bzw. in der Umschaltphase das Sperrventil 6 zumindest teilweise zu öffnen, insbesondere sodass Flüssigkeit über das Sperrventil 6 von der dem Hauptauslass 4 zugewandten Seite auf die dem Hauptauslass 4 abgewandten Seite des Sperrventils 6 fließen kann. Das Betätigungselement 19 ist vorzugsweise auf der der Schließeinrichtung 10 abgewandten Seite des Ventilelements 9 angeordnet.

Mit anderen Worten stellt das Betätigungselement 19 vorzugsweise einen Gegenstößel zum Öffnen des Sperrventils 6 bzw. Abheben des Ventilelements 9 von dem Ventilsitz 11 dar.

Das Sperrventil 6 ist insbesondere dann teilweise geöffnet, wenn das Ventilelement 9 zwar vom Ventilsitz 11 abgehoben ist, aber der Abstand zwischen dem Ventilelement 9 und dem Ventilsitz 11 kleiner ist als bei einem vollständig geöffneten Sperrventil 6 bzw. im Förderbetrieb.

Insbesondere ist das Betätigungselement 19 dazu ausgebildet, das Ventilelement 9 entgegen der Schließkraft der Schließeinrichtung 10 in eine geöffnete Stellung zu bewegen. Somit kann das Sperrventil 6 durch das Betätigungselement 19 insbesondere auch dann geöffnet werden, wenn der an dem Sperrventil 6 bzw. dem Ventilelement 9 anstehende Flüssigkeitsdruck zu gering ist, um das Sperrventil 6 zu öffnen, was insbesondere nach einem Schließen einer an den Hauptauslass 4 angeschlossenen Abgabevorrichtung bzw. beim Umschalten vom Förderbetrieb in den Bypassbetrieb der Fall ist. Beim Öffnen des Sperrventils 6 mit dem Betätigungselement 19 wird das Ventilelement 9 vorzugsweise weniger weit vom Ventilsitz 11 abgehoben als beim Öffnen des Sperrventils 6 im Förderbetrieb durch den anstehenden Flüssigkeitsdruck. Durch das Betätigungselement 19 wird das Sperrventil 6 also vorzugsweise nur teilweise geöffnet. Dies ist jedoch nicht zwingend.

Vorzugsweise ist das Betätigungselement 19 ein von dem Sperrventil 6 separates Bauteil.

Das Betätigungselement 19 ist vorzugsweise relativ zu dem Gehäuse 2 und/oder Kanal 8 fixiert. Mit anderen Worten ist das Betätigungselement 19 also vorzugsweise nicht relativ zu dem Gehäuse 2 und/oder Kanal 8 bewegbar.

Das Betätigungselement 19 ist vorzugsweise in dem Kanal 8 und/oder koaxial zu der Längsachse L angeordnet und/oder fixiert.

Zum Öffnen des Sperrventils 6 durch das Betätigungselement 19 und/oder in der Umschaltphase wird das Sperrventil 6 und/oder dessen Ventilelement 9 vorzugsweise in Richtung des Betätigungselements 19 bewegt, insbesondere automatisch und/oder aufgrund eines auf das Sperrventil 6 bzw. dessen Ventilgehäuse 12 (zumindest mittelbar über die Umschalteinrichtung 16 bzw. den Umschaltkolben 17) wirkenden Flüssigkeitsdruck. Durch diese Bewegung des Sperrventils 6 bzw. Ventilelements 9 kommt das Ventilelement 9 zunächst vorzugsweise zur insbesondere stirnseitigen Anlage an dem Betätigungselement 19. Anschließend wird durch weitere Bewegung des Ventilgehäuses 12 in Richtung des (fixierten) Betätigungselements 19 vorzugsweise das Ventilelement 9 von dem Ventilsitz 11 abgehoben, sodass das Sperrventil 6 geöffnet wird.

Das Betätigungselement 19 ist vorzugsweise mittels einer Fixiereinrichtung 20 relativ zu dem Gehäuse 2 und/oder Kanal 8 fixiert. Die Fixiereinrichtung 20 stellt vorzugsweise einen Teil des Betätigungselements 19 dar.

Vorzugsweise ist die Fixiereinrichtung 20 stab- oder bolzenartig ausgebildet und/oder durchtritt die Fixiereinrichtung 20 das Betätigungselement 19, insbesondere eine dazu vorgesehene Durchbrechung bzw. Bohrung des Betätigungselements 19.

Die Fixiereinrichtung 20 ist vorzugsweise quer, insbesondere senkrecht, zu dem Kanal 8 angeordnet und vorzugsweise in dem Gehäuse 2 fixiert, beispielsweise eingeschraubt oder mittels einer Presspassung fixiert. Hier sind jedoch auch andere Lösungen möglich.

Zum Einbringen der Fixiereinrichtung 20 in die Ventilanordnung 1 bzw. das Gehäuse 2 kann eine, insbesondere senkrecht bzw. radial zum Kanal 8 verlaufende, Bohrung 20A vorgesehen sein, die insbesondere mittels eines Blindstopfens oder einer sonstigen Verschlusseinrichtung 20B verschlossen bzw. verschließbar sein kann. Hierdurch wird bei einfachem Aufbau eine einfache Montage ermöglicht.

Die Fixiereinrichtung 20 ist vorzugsweise als von dem Betätigungselement 19 separates Bauteil ausgebildet. Grundsätzlich kann die Fixiereinrichtung 20 jedoch auch einteilig mit dem Betätigungselement 19 ausgebildet sein.

Insbesondere ist das Betätigungselement 19 koaxial zu dem Sperrventil 6 und/oder dem Bypassventil 7 und/oder deren Ventilelementen 9,13, angeordnet. Des Weiteren ist das Betätigungselement 19 vorzugsweise zwischen dem Sperrventil 6 und dem Bypassventil 7 angeordnet.

Das Betätigungselement 19 ist vorzugsweise koaxial zu der Umschalteinrichtung 16 angeordnet.

Die Umschalteinrichtung 16, insbesondere der Umschaltkolben 17 und/oder der Stö-βel 18, ist/sind vorzugsweise beweglich an dem Betätigungselement 19 und/oder der Fixiereinrichtung 20 geführt. Insbesondere umgibt die Umschalteinrichtung 16 das Betätigungselement 19 und/oder ist das Betätigungselement 19 in der Umschalteinrichtung 16 angeordnet.

Insbesondere ist/sind die Umschalteinrichtung 16, der Umschaltkolben 17 und/oder der Stößel 18 zumindest abschnittsweise hülsenartig ausgebildet, wobei das Betätigungselement 19 in der so gebildeten Hülse zumindest in einem Betriebszustand der Ventilanordnung 1 angeordnet bzw. aufgenommen ist.

Der Stößel 18 weist vorzugsweise Ausnehmungen 21, insbesondere Langlöcher, auf, die von der Fixiereinrichtung 20 des Betätigungselements 19 durchgriffen werden. Insbesondere ist der Stößel 18 hierdurch an dem Betätigungselement 19 und/oder der Fixiereinrichtung 20 geführt. Die Ausnehmungen 21 sind insbesondere in Fig. 4 erkennbar.

Die Funktionsweise der Druckabsenkung und/oder des Betätigungselements 19 wird nachfolgend insbesondere anhand den Figuren 5 bis 10 erläutert. Die Figuren 5, 6 und 7 zeigen verschiedene Betriebszustände der Ventilanordnung 1. Die Figuren 8, 9 und 10 zeigen Vergrößerungen der Figuren 5, 6 und 7, in denen insbesondere das Sperrventil 6 und das Betätigungselement 19 bzw. deren Stellungen und/oder Positionen gut erkennbar sind.

In Fig. 5 und 8 ist die Ventilanordnung 1 im Förderbetrieb gezeigt. Das Sperrventil 6 ist, insbesondere aufgrund des anstehenden Flüssigkeitsdrucks, geöffnet. Die Flüssigkeit tritt über den Einlass 3 in den Kanal 8 ein, durchströmt das Sperrventil 6 und verlässt die Ventilanordnung über den Hauptauslass 4. Das Bypassventil 7 ist geschlossen.

In Fig. 6 und 9 ist die Ventilanordnung 1 in einer Umschaltphase beim Umschalten vom Förderbetrieb in den Bypassbetrieb gezeigt. Das Umschalten erfolgt insbesondere automatisch und/oder aufgrund eines Schließens einer in den Figuren nicht dargestellten, an den Hauptauslass 4 angeschlossenen Abgabevorrichtung. Beim Schließen der Abgabevorrichtung ändern sich die Druckverhältnisse in der Ventilanordnung 1, sodass der auf das Sperrventil 6 herrschende Flüssigkeitsdruck nicht mehr dazu ausreicht, dieses zu öffnen bzw. offen zu halten. Somit schließt sich das Sperrventil 6. Des Weiteren wird durch die Änderung der Druckverhältnisse das Bypassventil 7 geöffnet, insbesondere indem die Umschalteinrichtung 16, insbesondere aufgrund des an der dem Hauptauslass 4 zugewandten Seite der Umschalteinrichtung anstehenden Flüssigkeitsdrucks, gegen das Bypassventil 7 bzw. Ventilelement 13 gedrückt wird. Hierbei bewegt sich die Umschalteinrichtung 16 in Richtung des Bypassventils 7 und öffnet dieses. Die durch den Einlass 3 in die Ventilanordnung 1 eintretende Flüssigkeit wird dann über den Nebenauslass 5 von der Ventilanordnung 1 abgegeben.

Da das Sperrventil 6 fest in der Umschalteinrichtung 16 bzw. dem Umschaltkolben 17 angeordnet ist, wird das Sperrventil 6 durch die Bewegung der Umschalteinrichtung 16 bzw. des Umschaltkolbens 17 in Richtung des Bypassventils 7 vorzugsweise ebenfalls bewegt. Durch diese Bewegung kommt das Ventilelement 9 erst zur insbesondere stirnseitigen Anlage an dem Betätigungselement 19 und wird anschließend durch das - relativ zum Gehäuse 2 festgelegte - Betätigungselement 19 vom Ventilsitz 11 abgehoben, insbesondere da das Betätigungselement 19 relativ zum Gehäuse 2 bzw. Kanal 8 fixiert ist und die Umschalteinrichtung 16 und somit das Ventilgehäuse 12 weiter in Richtung des Betätigungselements 19 und/oder Bypassventils 7 bewegt werden. Durch die Bewegung des Sperrventils 6 wird dieses also insbesondere gegen das Betätigungselement 19 bewegt und durch das Betätigungselement 19 zumindest teilweise geöffnet, insbesondere entgegen der Schließkraft der Schließeinrichtung 10.

Das Sperrventil 6, insbesondere dessen Ventilgehäuse 12, und die Umschalteinrichtung 16, insbesondere der Umschaltkolben 17, werden beim Umschalten vom Förderbetrieb in den Bypassbetrieb bzw. in der Umschaltphase vorzugsweise gemeinsam bzw. synchron bewegt. Weiter werden beim Umschalten vom Förderbetrieb in den Bypassbetrieb bzw. in der Umschaltphase vorzugsweise der Umschaltkolben 17 und der Stößel 18 gemeinsam bzw. synchron bewegt.

Insgesamt erfolgt beim Umschalten vom Förderbetrieb in den Bypassbetrieb bzw. in der Umschaltphase also vorzugsweise eine gemeinsame bzw. synchrone Bewegung des Umschaltkolbens 17, des Stößels 18 und des Sperrventils 6 bzw. Ventilgehäuses 12.

Vorzugsweise wird das Sperrventil 6 in der Umschaltphase bzw. beim Umschalten vom Förderbetrieb in den Bypass zunächst geschlossen, bevor es in Richtung des Betätigungselements 19 bewegt und durch das Betätigungselement 19 wieder zumindest teilweise geöffnet wird.

Durch das geöffnete Sperrventil 6 fließt nun Flüssigkeit von der dem Hauptauslass 4 zugewandten Seite des Sperrventils 6 auf dessen dem Hauptauslass 4 abgewandte Seite, insbesondere durch das Sperrventil 6. Die Flüssigkeit wird über den Nebenauslass 5 abgeleitet. Das Abfließen der Flüssigkeit über das Sperrventil 6 bewirkt eine Absenkung des Drucks auf der dem Hauptauslass 4 zugewandten Seite des Sperrventils 6.

Durch diese Absenkung des Drucks wird auch der auf die Umschalteinrichtung 16 bzw. den Umschaltkolben 17 wirkende Druck verringert. Dies hat insbesondere zur Folge, dass sich die Umschalteinrichtung 16 und damit das Sperrventil 6, insbesondere dessen Ventilgehäuse 12, nach kurzer Zeit, wenn der Druck hinreichend abgesunken ist, wieder ein Stück Richtung Hauptauslass 4 bewegt. Hierdurch wird das Sperrventil 6, insbesondere dessen Ventilelement 9, sowie der Umschaltkolben 17 und damit der Ventilsitz 11 von dem Betätigungselement 19 abgerückt bzw. entfernt, sodass sich das Sperrventil 6 aufgrund der Schließkraft der Schließeinrichtung 10 wieder schließt. Das Bypassventil 7 bleibt jedoch weiterhin geöffnet und die Ventilanordnung 1 befindet sich dann im Bypassbetrieb.

Die Umschaltphase dauert vorzugsweise einige Zehntelsekunden, insbesondere weniger als eine Sekunde.

In Fig. 7 und 10 ist die Ventilanordnung 1 im Bypassbetrieb gezeigt. Das Sperrventil 6 ist geschlossen und das Bypassventil 7 ist, insbesondere aufgrund des geschlossenen Sperrventils 6 und des auf die Umschalteinrichtung 16 und/oder das Bypassventil 7 wirkenden Flüssigkeitsdrucks, geöffnet. Die Flüssigkeit tritt über den Einlass 3 in den Kanal 8 ein, durchströmt das Bypassventil 7 und verlässt die Ventilanordnung über den Nebenauslass 5.

Vorzugsweise wird der Bypassbetrieb (erst) wieder verlassen bzw. (erst) wieder in den Förderbetrieb gewechselt, wenn eine an den Hauptauslass 4 angeschlossene Abgabevorrichtung geöffnet wird. In diesem Fall ändern sich die Druckverhältnisse, insbesondere durch eine Änderung des am Sperrventils 6 anstehenden Drucks bzw. am Sperrventil 6 herrschenden Druckdifferenz, sodass sich das Sperrventil 6 (automatisch) öffnet und das Bypassventil 7 (automatisch) schließt.

Die beschriebene Druckabsenkungs-Funktion ist lediglich optional. Die Ventilanordnung 1 kann auch ohne Druckabsenkungs-Funktion, insbesondere also ohne das Betätigungselement 19, realisiert werden.

Die Ventilanordnung 1 kann eine Erkennungseinrichtung 23 zum Erkennen eines Betriebszustands der Ventilanordnung 1 aufweisen. Die Erkennungseinrichtung 23 ist vorzugsweise ein elektronischer Taster oder Schalter oder weist einen solchen auf. Vorzugsweise ist die Erkennungseinrichtung 23 am Bypassventil 7 angeordnet und/oder zur Erkennung einer Stellung des Bypassventils 7, ausgebildet.

Vorzugsweise weist die Ventilanordnung 1 eine Sicherungseinrichtung 24, insbesondere einen Sicherungsring, auf. Die Sicherungseinrichtung 24 ist vorzugsweise dazu ausgebildet, die Umschalteinrichtung 16 und/oder das Sperrventil 6 gegen ein Herausfallen aus der Ventilanordnung 1 bzw. dem Gehäuse 2 bzw. dem Kanal 8 zu sichern. Die Sicherungseinrichtung 24 ist vorzugsweise in dem Kanal 8 angeordnet, insbesondere zwischen dem Hauptauslass 3 und der Umschalteinrichtung 16 und/oder dem Sperrventil 6.

Das Gehäuse 2 kann aus Edelstahl oder Kunststoff bestehen. Grundsätzlich kann das Gehäuse 2 auch aus einem anderen Material, beispielsweise Messing, bestehen. Es hat sich jedoch gezeigt, dass ein Gehäuse 2 aus Kunststoff oder Edelstahl besonders druckbeständig ist und insbesondere ein Betreiben der Ventilanordnung 1 mit Drücken von mehr als 300 bar, insbesondere bis zu 500 bar oder mehr erlaubt.

Vorzugsweise ist/sind das Gehäuse 2, die Umschalteinrichtung 16, insbesondere die Umschalteinrichtung 17 und/oder der Stößel 18, und/oder das Betätigungselement 19 durch zerspanende Bearbeitung, insbesondere Drehen und/oder Bohren, aus einem Halbzeug hergestellt bzw. herstellbar.

Besonders bevorzugt ist das Gehäuse 2 aus einem zylindrischen Halbzeug hergestellt bzw. herstellbar, insbesondere indem vorzugsweise durch Drehen und/oder Bohren funktionale Elemente, insbesondere der Kanal 8, der Einlass 3, der Hauptauslass 4 und/oder der Nebenauslass 5 gefertigt bzw. in das Halbzeug eingebracht werden.

Das Gehäuse 2 ist vorzugsweise zumindest im Wesentlichen ein zylindrischer Körper, wobei der Kanal 8 eine Längsbohrung in dem zylindrischen Körper ist und der Einlass 3 und/oder Nebenauslass 5 Radialbohrungen in dem zylindrischen Körper sind. Der Kanal 8 hat dabei nicht notwendigerweise einen konstanten Durchmesser, sondern weist vorzugsweise in unterschiedlichen Abschnitten unterschiedliche Durchmesser auf, wie insbesondere aus den Figuren ersichtlich. Zusätzlich kann das Gehäuse 2 weitere Bohrungen aufweisen, beispielsweise zum Befestigen des Betätigungselements 19 bzw. der Fixiereinrichtung 20 in dem Gehäuse 2. Solche weiteren Bohrungen sind vorzugsweise ebenfalls als Radialbohrungen ausgeführt.

Die Außenkontur des Gehäuses 2 kann durch entsprechende Bearbeitung vorzugsweise ebenfalls von einer zylindrischen Kontur abweichen, wie aus den Figuren ersichtlich.

Gemäß einem auch unabhängig realisierbaren Aspekt betrifft die vorliegende Erfindung ein Verfahren zum Herstellen einer, insbesondere wie hierin beschrieben ausgebildeten, Ventilanordnung 1.

Gemäß einem Aspekt dieses Verfahrens wird das Gehäuse 2 der Ventilanordnung 1 aus einem Halbzeug durch ein Verfahren zur zerspanenden Bearbeitung, insbesondere durch Drehen und/oder Bohren, hergestellt.

Gemäß einem Aspekt dieses Verfahrens wird das Gehäuse 2 der Ventilanordnung 1 spritzgegossen wird.

Des Weiteren kann das Herstellungsverfahren weitere Schritte aufweisen, um eine Ventilanordnung 1 mit den vorgenannten Eigenschaften herzustellen.

Die Herstellung des Gehäuses 2 durch ein Verfahren zur zerspanenden Bearbeitung oder Spritzgießen ist jedoch nicht zwingend. Grundsätzlich kann das Gehäuse 2 auch durch ein anderes Verfahren hergestellt werden, insbesondere durch Warmpressen.

Einzelne Aspekte, Merkmale und Verfahrensschritte der vorliegenden Erfindung können unabhängig voneinander, aber auch in beliebiger Kombination oder Reihenfolge realisiert werden.

### Bezugszeichenliste:

- 1: Ventilanordnung
- 2: Gehäuse
- 3: Einlass
- 4: Hauptauslass
- 5: Nebenauslass
- 6: Sperrventil
- 7: Bypassventil
- 8: Kanal
- 9: Ventilelement von 6
- 10: Schließeinrichtung von 6
- 11: Ventilsitz von 6
- 12: Ventilgehäuse von 6
- 12A: Kanäle
- 13: Ventilelement von 7
- 14: Schließeinrichtung von 7
- 14A: Schließfeder
- 14B: Gegenkolben
- 14C: Führungsstück
- 14D: Löcher
- 15: Ventilsitz von 7
- 16: Umschalteinrichtung
- 17: Umschaltkolben
- 18: Stößel
- 19: Betätigungselement
- 20: Fixiereinrichtung
- 20A: Bohrung
- 20B: Verschlusseinrichtung
- 21: Ausnehmung
- 22: Mutter
- 23: Erkennungseinrichtung
- 24: Sicherungseinrichtung

- L: Längsachse

## Patentansprüche

1. Ventilanordnung (1), die mit einer Flüssigkeit unter hohem Druck, insbesondere von einem Hochdruckreiniger bzw. einer Pumpe, versorgbar und wahlweise in einem Förder- oder Bypassbetrieb betreibbar ist,
wobei die Ventilanordnung (1) ein Gehäuse (2) mit einem Einlass (3) zur Zuleitung der Flüssigkeit zu der Ventilanordnung (1), einem Hauptauslass (4) zur Abgabe der Flüssigkeit von der Ventilanordnung (1) im Förderbetrieb und einem Nebenauslass (5) zur Abgabe der Flüssigkeit von der Ventilanordnung (1) im Bypassbetrieb,
mit einem zwischen dem Einlass (3) und dem Hauptauslass (4) angeordneten, insbesondere als Rückschlagventil ausgebildeten, Sperrventil (6), das im Förderbetrieb von der Flüssigkeit durchströmt wird und im Bypassbetrieb geschlossen ist,
mit einem zwischen dem Einlass (3) und dem Nebenauslass (5) angeordneten, insbesondere als Überdruckventil ausgebildeten, Bypassventil (7), das im Förderbetrieb geschlossen ist und im Bypassbetrieb von der Flüssigkeit durchströmt wird,
**dadurch gekennzeichnet,**
**dass** das Sperrventil (6) und das Bypassventil (7) koaxial angeordnet sind, und/oder dass das Gehäuse (2) einen sich entlang einer Längsachse (L) erstreckenden Kanal (8) aufweist, in dem das Sperrventil (6) und das Bypassventil (7) angeordnet sind, und/oder
**dass** das Sperrventil (6) beweglich in dem Gehäuse (2) angeordnet ist.

2. Ventilanordnung nach Anspruch 1, **dadurch gekennzeichnet, dass** das Sperrventil (6) und das Bypassventil (7) jeweils ein Ventilelement (9, 13) aufweisen, wobei die Ventilelemente (9, 13) des Sperrventils (6) und des Bypassventils (7) koaxial zueinander angeordnet und/oder bewegbar sind.

3. Ventilanordnung nach Anspruch 1 oder 2, **dadurch gekennzeichnet, dass** die Ventilanordnung (1) eine insbesondere mehrteilige Umschalteinrichtung (16) zum Öffnen des Bypassventils (7) aufweist, vorzugsweise wobei die Umschalteinrichtung (16) koaxial zu dem Sperrventil (6) und/oder in dem Kanal (8) angeordnet und/oder bewegbar ist.

4. Ventilanordnung nach Anspruch 3, **dadurch gekennzeichnet, dass** das Sperrventil (6) mit der Umschalteinrichtung (16), insbesondere einem Umschaltkolben (17) der Umschalteinrichtung (16), gemeinsam bewegbar und/oder gekoppelt ist.

5. Ventilanordnung nach Anspruch 3 oder 4, **dadurch gekennzeichnet, dass** das Sperrventil (6) in der Umschalteinrichtung (16) angeordnet ist und/oder dass die Umschalteinrichtung (16) das Sperrventil (6) umgibt.

6. Ventilanordnung nach einem der voranstehenden Ansprüche, **dadurch gekennzeichnet, dass** die Ventilanordnung (1) dazu ausgebildet ist, beim Umschalten vom Förderbetrieb in den Bypassbetrieb den Druck auf der dem Hauptauslass (4) zugewandten Seite des Sperrventils (6), insbesondere automatisch, abzusenken.

7. Ventilanordnung nach einem der voranstehenden Ansprüche, **dadurch gekennzeichnet, dass** das Bypassventil (7) und das Sperrventil (6) derart miteinander gekoppelt sind, dass beim Umschalten vom Förderbetrieb in den Bypassbetrieb in einer Umschaltphase das Bypassventil (7) geöffnet ist und zugleich das Sperrventil (6) zumindest teilweise geöffnet ist, sodass Flüssigkeit von der dem Hauptauslass (4) zugewandten Seite des Sperrventils (6) auf die dem Hauptauslass (4) abgewandte Seite des Sperrventils (6) fließen kann, insbesondere sodass der Druck auf der dem Hauptauslass (4) zugewandten Seite des Sperrventils (6) absinkt.

8. Ventilanordnung nach einem der voranstehenden Ansprüche, **dadurch gekennzeichnet, dass** die Ventilanordnung (1) ein Betätigungselement zum zumindest teilweise Öffnen des Sperrventils (6) aufweist, insbesondere um den Druck auf der dem Hauptauslass (4) zugewandten Seite des Sperrventils (6) abzusenken, vorzugsweise wobei das Sperrventil (6) als Rückschlagventil ausgebildet ist, bei dem ein Ventilelement (9) des Sperrventils (6) durch eine Schließkraft in eine geschlossene Stellung vorgespannt ist, und das Betätigungselement (19) dazu ausgebildet ist, das Ventilelement (9, 13) entgegen der Schließkraft in eine geöffnete Stellung zu bewegen, insbesondere beim Umschalten vom Förderbetrieb in den Bypassbetrieb.

9. Ventilanordnung nach Anspruch 8, **dadurch gekennzeichnet, dass** das Betätigungselement (19) relativ zu dem Gehäuse (2) fixiert ist.

10. Ventilanordnung nach Anspruch 8 oder 9, **dadurch gekennzeichnet, dass** das Betätigungselement (19) koaxial zu dem Sperrventil (6) und/oder dem Bypassventil (7) und/oder in dem Kanal (8) angeordnet ist und/oder dass das Betätigungselement (19) zwischen dem Sperrventil (6) und dem Bypassventil (7) angeordnet ist.

11. Ventilanordnung nach Anspruch 3 und einem der Ansprüche 8 bis 10, **dadurch gekennzeichnet, dass** das Betätigungselement (19) koaxial zu der Umschalteinrichtung (16) angeordnet ist und/oder die Umschalteinrichtung (16) beweglich an dem Betätigungselement (19) geführt ist.

12. Ventilanordnung nach Anspruch 3 und einem der Ansprüche 8 bis 11, **dadurch gekennzeichnet, dass** die Umschalteinrichtung (16) das Betätigungselement (19) umgibt und/oder dass das Betätigungselement (19) in der Umschalteinrichtung (16) angeordnet ist.

13. Ventilanordnung nach einem der voranstehenden Ansprüche, **dadurch gekennzeichnet, dass** das Gehäuse (2), die Umschalteinrichtung (16) und/oder das Betätigungselement (19) durch zerspanende Bearbeitung, insbesondere Drehen und/oder Bohren, aus einem Halbzeug hergestellt ist/sind.

14. Ventilanordnung nach einem der voranstehenden Ansprüche, **dadurch gekennzeichnet, dass** das Gehäuse (2) aus Edelstahl oder Kunststoff besteht.

15. Verfahren zum Herstellen einer Ventilanordnung (1), insbesondere wobei die Ventilanordnung (1) nach einem der voranstehenden Ansprüche ausgebildet ist, wobei die Ventilanordnung (1) mit einer Flüssigkeit unter hohem Druck, insbesondere von einem Hochdruckreiniger bzw. einer Pumpe, versorgbar und wahlweise in einem Förder- oder Bypassbetrieb betreibbar ist,
wobei die Ventilanordnung (1) ein Gehäuse (2) mit einem Einlass (3) zur Zuleitung von Flüssigkeit zu der Ventilanordnung (1), einem Hauptauslass (4) zur Abgabe der Flüssigkeit von der Ventilanordnung (1) im Förderbetrieb und einem Nebenauslass (5) zur Abgabe der Flüssigkeit von der Ventilanordnung (1) im Bypassbetrieb,
mit einem zwischen dem Einlass (3) und dem Hauptauslass (4) angeordneten Sperrventil (6), das im Förderbetrieb von der Flüssigkeit durchströmt wird und im Bypassbetrieb geschlossen ist,
mit einem zwischen dem Einlass (3) und dem Nebenauslass (5) angeordneten Bypassventil (7), das im Förderbetrieb geschlossen ist und im Bypassbetrieb von der Flüssigkeit durchströmt wird,
**dadurch gekennzeichnet,**
**dass** das Gehäuse (2) der Ventilanordnung (1) aus einem Halbzeug durch ein Verfahren zur zerspanenden Bearbeitung, insbesondere durch Drehen und/oder Bohren, hergestellt wird, und/oder
**dass** das Gehäuse (2) spritzgegossen wird.
